# EUROPÄISCHE PATENTSCHRIFT

(11) **EP 1 117 543 B1**
(45) Veröffentlichungstag und Bekanntmachung des Hinweises auf die Patenterteilung: **04.12.2002**
(21) Anmeldenummer: 99948895.0
(22) Anmeldetag: 29.09.1999
(51) Int. Cl.: B42D 15/00, B42D 15/10

(54) **DATENTRÄGER**
DATA CARRIER
SUPPORT DE DONNEES

(30) Priorität: 02.10.1998 DE 19845552
(43) Veröffentlichungstag der Anmeldung: 25.07.2001
(73) Patentinhaber: Giesecke & Devrient GmbH, 81677 München (DE)
(72) Erfinder: MAYER, Karlheinz, D-86169 Augsburg (DE); ADAMCZYK, Roger, D-81827 München (DE); WISJAK, Eduard, D-85591 Vaterstetten (DE); BALDUS, Christof, D-81667 München (DE)
(74) Vertreter: Klunker, Hans-Friedrich, Dr.
(86) Internationale Anmeldenummer: EP9907215
(87) Internationale Veröffentlichungsnummer: WO00020225

(56) Entgegenhaltungen:
- WO-A-92/09444
- WO-A-94/29119

## Beschreibung

Die Erfindung betrifft einen Datenträger, wie Wertpapier, Banknote, Ausweiskarte oder dergleichen, der in einem vorbestimmten Bereich mit einer Prägung versehen ist.

Es ist seit langem üblich, Wertpapiere, wie beispielsweise Aktien, mit einer Prägung zu versehen. Eine derartige, in das Papier eingebrachte Prägung wird üblicherweise als Blindprägung bezeichnet. Es wurden sogar gemeinsame Grundsätze der deutschen Wertpapierbörsen für den Druck von Wertpapieren ("Börsenrichtlinien") erarbeitet, die bestimmte Grundbedingungen für die Form und Ausführung derartiger Prägungen festschreiben. So muss die Prägung gemäß diesen Börsenrichtlinien in einem besonderen vorbestimmten Bereich des Wertpapiers vorgesehen werden. Da diese Prägungen auch als Fälschungsschutzmerkmal dienen, dürfen sie laut den Börsenrichtlinien nicht nur die Form eines Buchstabens aufweisen, sondern sie müssen ein möglichst kompliziertes Muster, vorzugsweise unter Verwendung von Guillochen darstellen, um Nachahmungen zu erschweren.

Der Vorteil derartiger Blindprägungen liegt in der einfachen Überprüfbarkeit, die rein taktil ohne weitere Hilfsmittel erfolgen kann. Darüber hinaus ergeben sich bei der Betrachtung der Prägung aufgrund von Licht/Schatteneffekten besondere dreidimensionale optische Eindrücke. Allerdings ist die Wahrnehmbarkeit der Prägung bei diffuser oder schlechter Beleuchtung stark eingeschränkt.

Der Erfindung liegt daher die Aufgabe zugrunde, einen Datenträger mit einer Prägung vorzuschlagen, die eine erhöhte visuelle Wahrnehmbarkeit aufweist.

Die Lösung dieser Aufgabe ergibt sich aus den Merkmalen der Hauptansprüche. Weiterbildungen sind Gegenstand der Unteransprüche.

Gemäß der Erfindung muss zumindest ein Teil der Prägung die Form einer schiefen Ebene aufweisen. D.h., die Prägehöhe bzw. -tiefe fällt, bezogen auf die übrige Oberfläche des Datenträgers, ausgehend von einem maximalen Wert, entlang einer vorgegebenen Richtung, langsam ab. Der Abfall der Prägehöhe bzw. -tiefe folgt dabei vorzugsweise einer einfachen mathematischen Funktion, wie beispielsweise einer Geraden, einer Parabel oder einer Hyperbel, wobei der kontinuierliche Abfall in Form einer Geraden - dem klassischen Fall einer schiefen Ebene - bevorzugt wird. Aus diesem Grund wird im Folgenden für den erfindungsgemäßen Abfall der Prägehöhe- bzw. tiefe der Begriff "schiefe Ebene" verwendet, der jedoch nicht nur auf den klassischen geradlinigen Abfall beschränkt sein soll, sondern auch alle übrigen Möglichkeiten des abfallenden Verlaufs umfasst. Die Prägung kann so erfolgen, dass die geprägten Strukturen gegenüber der ungeprägten Datenträgeroberfläche erhaben sind oder Vertiefungen bilden. Auch eine Kombination von beiden innerhalb einer Prägung ist möglich. Die lateralen Abmessungen sowie die Prägehöhe bzw. -tiefe der Prägung sind so bemessen, dass sie beugungsoptisch nicht wirksam sind.

Gemäß einer bevorzugten Ausführungsform besteht die Prägung aus mehreren Teilflächen in Form von schiefen Ebenen. Auf diese Weise kann eine zu prägende Information aus mehreren schiefen Ebenen zusammengesetzt werden. Aufgrund der Prägehöhenvariation innerhalb einer Teilfläche und der Prägehöhenunterschiede zwischen verschiedenen Teilflächen entstehen zusätzlich zu den üblichen Licht- und Schatteneffekten für das menschliche Auge leicht wahrnehmbare Kontraste, die die gesamte Prägung auffälliger und damit leichter wahrnehmbar machen. Da mit Hilfe der Teilflächen in Form von schiefen Ebenen beliebige alphanumerische Zeichen, Muster oder sonstige bildliche Darstellungen erzeugt werden können, ist es möglich, sehr aufwendige und komplizierte Prägemuster zu erzeugen, die die Fälschungssicherheit zusätzlich erhöhen. Die Abmessungen der einzelnen schiefen Ebenen müssen lediglich so gewählt werden, dass jede Ebene bei normalem Betrachtungsabstand für das menschliche Auge auch ohne Hilfsmittel gut erkennbar ist. Hierbei können alle verwendeten schiefen Ebenen die gleiche Art von Höhenprofil aufweisen, d.h. der Prägehöhen-/-tiefenverlauf ist in allen Teilbereichen gleich, beispielsweise geradlinig oder parabelförmig. Aber auch beliebige Mischungen unterschiedlicher schiefer Ebenen können verwendet werden, wobei nicht nur die Form des Höhenprofils variiert werden kann, sondern auch einzelne Parameter innerhalb eines Profils. So können beispielsweise schiefe Ebenen verwendet werden, die zwar alle ein Prägehöhenprofil in Form einer Geraden aufweisen, die Steigungswinkel dieser Geraden jedoch variieren. Jede Prägung besitzt jedoch mindestens eine Teilfläche bzw. schiefe Ebene, deren Steigungswinkel gegenüber der Datenträgeroberfläche kleiner als 10° ist und die eine laterale Abmessung in Richtung der größten Steigung von mehr als 1,5 mm aufweist. Bei einem gekrümmten Prägehöhenprofil, das nicht die Form einer Geraden aufweist, wird der Steigungswinkel zwischen Datenträgeroberfläche und der Geraden definiert, die sich aus der Verbindungslinie zwischen dem Anfangspunkt und dem Punkt mit der maximalen Prägehöhe bzw. -tiefe ergibt.

Auch die maximale Prägehöhe bzw. -tiefe, die bis zu 250 µm betragen kann, muss nicht notwendigerweise für alle schiefen Ebenen identisch sein. Um die Fälschungssicherheit noch weiter zu erhöhen, können den schiefen Ebenen weitere Prägestrukturen überlagert werden.

Aus Gründen der Anschaulichkeit werden für die nachfolgenden Erläuterungen lediglich Ausführungsbeispiele mit Hochprägungen gewählt, die schiefe Ebenen mit einem geradlinigen Höhenprofil aufweisen.

Die Herstellung der erfindungsgemäßen Prägung kann mit jedem beliebigen Prägewerkzeug erfolgen. Vorzugsweise wird sie jedoch im Stichtiefdruckverfahren erzeugt. Dazu werden die Prägestrukturen nach bekannten Verfahren in eine Metallplatte graviert. Ein rechnergesteuertes Verfahren zur Herstellung derartiger Stichtiefdruckplatten wird beispielsweise in der WO 97/48555 beschrieben. Beim Druckvorgang wird das Papier in die Vertiefungen der gravierten Metallplatte hineingepresst und auf diese Weise nachhaltig verformt. Für die Erzeugung einer Blindprägung werden diese Druckplatten während des Druckvorgangs nicht mit Farbe gefüllt, sondern werden lediglich dazu benutzt, das Dokumentenmaterial, wie beispielsweise Papier, zu verformen, d.h. zu prägen.

Gemäß einer bevorzugten Ausführungsform besteht die Prägung aus mehreren Teilflächen in Form von schiefen Ebenen, die direkt aneinander grenzen und deren Steigung zueinander gegenläufig verläuft. Die Ebenen können dabei nebeneinander angeordnet sein, so dass in einer vorgegebenen Richtung eine schiefe Ebene abfällt, während die daneben angeordnete schiefe Ebene in dieser Richtung keilförmig ansteigt.

Gemäß einer weiteren Ausführungsform können die schiefen Ebenen auch derart aneinander grenzen, dass sie sich quasi überlappen bzw. in ihrer Verlängerung durchdringen würden. Zwei aneinander grenzende schiefe Ebenen bilden dadurch beispielsweise ein V-förmiges Höhenprofil. Mehrere, beispielsweise drei oder vier direkt aneinander grenzende schiefe Ebenen können so angeordnet und zueinander ausgerichtet sein, dass sie eine Pyramide bilden.

Vorteilhafterweise kann ein Datenträger auch mit mehreren voneinander beabstandeten Prägungen versehen werden. Gemäß einer bevorzugten Ausführungsform setzt sich dabei wenigstens eine schiefe Ebene über mehrere, insbesondere benachbarte Prägungen hinweg fort.

Gemäß einer weiteren bevorzugten Ausführungsform weist zumindest ein Teil der Prägung die Form einer schiefen Ebene auf, und der geprägte Bereich des Datenträgers ist zusätzlich mit wenigstens einer Schicht oder einer Schichtfolge versehen, deren optischer Eindruck in Abhängigkeit vom Betrachtungswinkel variiert. Optisch variable Materialien, wie Interferenzschichten, Flüssigkristallschichten oder Schichten, die Beugungsstrukturen aufweisen, zeigen bei Änderung des Betrachtungswinkels ein Farbwechselspiel, das mit Hilfe von Kopiergeräten nicht reproduziert werden kann. Sie werden daher häufig als Kopierschutzelemente eingesetzt. Sieht man derartige Schichten im Bereich der erfindungsgemäßen Prägung vor, so ist aufgrund des Höhenprofils der schiefen Ebenen eine deutlich wahrnehmbare Änderung des Betrachtungswinkels gegeben. D.h., entlang des Höhenprofils der Prägung treten Farbunterschiede auf, die die Prägung gegenüber der ungeprägten Umgebung hervorheben und damit besser wahrnehmbar machen.

Ein ähnlicher Effekt tritt auf, wenn im Bereich der erfindungsgemäßen Prägung hochglänzende, beispielsweise metallische Schichten vorgesehen werden. Denn im Glanzwinkel erscheinen die hochglänzenden Schichten sehr hell und leuchtend, während sie unter allen übrigen Winkeln dunkler und weniger brillant wahrgenommen werden. Aufgrund des Höhenprofils der schiefen Ebenen erscheinen daher unter einem bestimmten Betrachtungswinkel bestimmte Bereiche der Prägung hell und glänzend, während andere Bereiche dunkler wahrgenommen werden. Auf diese Weise wird ein zusätzlicher Kontrast erzeugt, der die Prägung stärker hervortreten lässt.

Die genannten optisch variablen Schichten können nach beliebigen bekannten Verfahren auf den Datenträger aufgebracht werden. Sie können beispielsweise auf einem separaten Träger vorbereitet und anschließend mit einem Transferverfahren auf den Datenträger übertragen werden. Dabei wird das präparierte Trägermaterial über eine Klebstoffschicht mit dem Datenträger in Kontakt gebracht und eventuell unter Wärme- und Druckeinwirkung mit dem Datenträger verbunden. Anschließend wird der Träger abgezogen, während die übertragene Schicht auf dem Datenträger verbleibt.

Je nach zu übertragendem Material muss das Trägermaterial bei der Vorbereitung mit unterschiedlichen Schichtfolgen versehen werden. Im Falle von Beugungsstrukturen beispielsweise wird das Trägermaterial üblicherweise mit einer Kunststoffschicht versehen, in welche die Beugungsstrukturen in Form eines Reliefs eingeprägt werden. Anschließend wird dieses Relief mit einer dünnen Aluminiumschicht bedampft und schließlich mit einer Klebstoffschicht abgedeckt. Es können jedoch unter Umständen auch noch weitere Schichten auf dem Trägermaterial vorgesehen und auf den Datenträger übertragen werden. Aus dem Stand der Technik sind vielfältige Verfahren zur Herstellung von Trägermaterialien mit optisch variablen Schichten bekannt, so beispielsweise aus der DE 29 07 186 C2, US-A-3,858,977, EP 0 420 261 A1, EP 0 435 029 B1.

Die Schichten können jedoch auch als Druckfarbenschichten vorgesehen werden. In diesem Fall enthalten die den optisch variablen Effekt erzeugenden Schichten Pigmente, die üblichen Druckfarbebindemitteln beigemengt sind und auf den Datenträger aufgerakelt oder aufgedruckt werden. Interferenzschichtpigmente beispielsweise werden von der Firma Merck unter der Bezeichnung IRIODINE® oder von der Firma BASF unter der Bezeichnung PALIOSECURE® vertrieben.

Weitere Ausführungsbeispiele und Vorteile der Erfindung werden anhand der Figuren erläutert. Es wird darauf hingewiesen, dass die Figuren keine maßstabsgetreue Darstellung wiedergeben, sondern lediglich der Veranschaulichung der Erfindung dienen.

Es zeigen:
- Fig. 1: Skizze eines erfindungsgemäßen Datenträgers,
- Fig. 2: Querschnitt durch den erfindungsgemäßen Datenträger entlang A - B in Fig. 1,
- Fig. 3: Skizze einer erfindungsgemäßen Prägung in Draufsicht,
- Fig. 4: Schnitt entlang A - B in Fig. 3,
- Fig. 5: Skizze einer erfindungsgemäßen Prägung in Draufsicht,
- Fig. 6: Schnitt entlang A - B in Fig. 5.

Fig. 1 zeigt einen erfindungsgemäßen Datenträger 1, im vorliegenden Fall eine Banknote. Sie besteht üblicherweise aus Papier, das aus Baumwollfasern und/oder Synthesefasern hergestellt wurde. Erfindungsgemäß weist diese Banknote einen geprägten Bereich 2 auf. Dieser geprägte Bereich 2 kann zusätzlich mit einer oder mehreren optisch variablen Schichten versehen sein, die vor oder nach dem Prägevorgang auf die Banknote 1 aufgebracht werden können.

Fig. 2 zeigt einen Schnitt entlang A - B durch die Prägung 2. Die Prägung 2 besteht demnach aus einer schiefen Ebene 3. Das Prägehöhenprofil entlang des Pfeils 4 verläuft geradlinig. Es könnte jedoch auch eine andere Form aufweisen. Vorzugsweise lässt sich das Prägehöhenprofil jedoch durch eine einfache mathematische Funktion beschreiben.

In Fig. 3 ist eine Prägung 5 in Draufsicht dargestellt, die die Form eines Balkens aufweist. Diese Prägung 5 setzt sich aus vier direkt aneinander grenzenden Teilbereichen 6, 7, 8, 9 zusammen, wobei die Teilbereiche 6, 7, 8 die Form einer schiefen Ebene aufweisen und nebeneinander angeordnet sind. Die Pfeile deuten analog zu Fig. 2 die Richtung des Prägehöhenanstiegs an. Hieraus wird deutlich, dass die schiefen Ebenen der Teilbereiche 6, 7 bzw. 7 und 8 gegenläufig zueinander angeordnet sind. Der Teilbereich 9 dagegen ist nicht in Form einer schiefen Ebene geprägt, sondern weist eine konstante Prägehöhe auf.

Die Teilbereiche 6, 8, 9 könnten auch als Randkontur und Teilbereich 7 als Füllfläche eines Zeichens, beispielsweise des Buchstabens "I" bezeichnet werden. Diese Art der Zerlegung einer zu prägenden alphanumerischen oder bildlichen Darstellung in eine Randkontur und eine Füllfläche hat sich als besonders vorteilhaft erwiesen. Dabei weisen sowohl die Randkontur als auch die Füllfläche wenigstens einen Teilbereich in Form einer schiefen Ebene auf, wobei die schiefen Ebenen der Randkontur und der Füllfläche gegenläufig zueinander angeordnet sind.

Fig. 4 zeigt schematisch einen Schnitt entlang A - B in Fig. 3, um die Anordnung und Ausrichtung der schiefen Ebenen bzw. den Verlauf des Prägehöhenprofils zu verdeutlichen. Die schiefe Ebene des Teilbereichs 7 fällt dabei von einem maximalen Prägehöhenwert auf das Niveau des ungeprägten Datenträgers ab. An diesen Bereich schließt sich der mit konstanter Prägehöhe geprägte Teilbereich 9 an. Im Hintergrund ist zusätzlich die schiefe Ebene des Teilbereichs 6 zu sehen, die im linken Bereich von der schiefen Ebene des Teilbereichs 7 verdeckt wird und deshalb in diesem Bereich strichliert dargestellt wird.

Fig. 5 zeigt eine weitere erfindungsgmäße Ausführungsform einer Prägung 10. In diesem Fall setzt sich die Prägung 10 ebenfalls aus zwei Teilbereichen 11,12 zusammen, die jedoch im Gegensatz zu den in Fig. 3 gezeigten Teilbereichen nicht nebeneinander, sondern quasi überlappend zueinander angeordnet sind. Die schiefen Ebenen der Teilbereiche 11,12 sind aber auch in diesem Fall, wie durch die Pfeile angedeutet, gegenläufig zueinander angeordnet.

Den Verlauf des Prägehöhenprofils dieser Prägung 10 zeigt der Schnitt entlang A - B, der in Fig. 6 dargestellt ist. Hier wird deutlich, dass sich die schiefen Ebenen der Teilbereiche 11, 12 schneiden und die Prägung 10 ein quasi V-förmiges Prägehöhenprofil erhält. Die strichlierten Bereiche 13,14 wurden lediglich eingezeichnet, um den theoretischen Verlauf der einzelnen schiefen Ebenen in den Teilbereichen 11 und 12 ohne die Überlappung anzudeuten.

Da sich der Betrachtungswinkel entlang der Schnittlinie verhältnismäßig stark verändert, nimmt der Betrachter die Prägung bei einem festen Beobachtungsstandpunkt unter sich deutlich unterscheidenden Einfallswinkeln wahr, wie in Fig. 6 angedeutet. Aufgrund dieser Tatsache ergeben sich zusätzliche Kontraste, die die Prägung hervorheben und damit für das Auge leichter erkennbar machen.

Dieser Effekt kann noch verstärkt werden, indem der Bereich der Prägung mit einer optisch variablen Schicht versehen wird. Vorzugsweise wird für diese Schicht eine optisch variable Druckfarbe verwendet, die im Wesentlichen aus einem Bindemittel und optisch variablen Pigmenten besteht. Als optisch variable Pigmente eignen sich beispielsweise Interferenzschicht- oder Flüssigkristallpigmente, die bei Änderung des Betrachtungswinkels eine Farbänderung zeigen. Werden diese Farben auf die schiefen Ebenen aufgebracht, so nimmt der Betrachter die Farbe jedes Teilbereichs 11,12 unter einem anderen Einfallswinkel wahr, d.h. aufgrund des Prägehöhenprofils präsentieren sich die Teilbereiche der Prägung für den Betrachter unter einem sich deutlich unterscheidenden Betrachtungswinkel, so dass Farbunterschiede innerhalb der Prägung auftreten, die die visuelle Wahrnehmbarkeit der Prägung verbessern.

Selbstverständlich können auch mehrere unterschiedliche Druckfarben oder eine Druckfarbe mit mehreren verschiedenen optisch variablen Pigmenten eingesetzt werden. Die Druckfarben können mit beliebigen Verfahren aufgebracht werden. Vorzugsweise wird jedoch ein Siebdruckverfahren eingesetzt.

Das Datenträgermaterial kann aus jedem beliebigen prägbaren Material bestehen, vorzugsweise wird jedoch Papier in beliebiger Zusammensetzung eingesetzt. Aber auch Kunststofffolien oder Mehrschichtlaminate aus unterschiedlichen Materialien, wie sie beispielsweise bei Ausweisen und Pässen eingesetzt werden, können mit einer Prägung gemäß der Erfindung versehen werden.

## Patentansprüche

1. Datenträger, wie Wertpapier, Banknote, Ausweiskarte oder dergleichen, der in einem vorbestimmten Bereich seiner Oberfläche dauerhaft mit einer Prägung versehen ist, die aufgrund ihrer Abmessungen für das menschliche Auge ohne Hilfsmittel sichtbar ist, **dadurch gekennzeichnet, dass** zumindest ein Teil der Prägung die Form einer schiefen Ebene aufweist, wobei die Prägehöhe bzw. -tiefe bezogen auf die übrige Oberfläche des Datenträgers, ausgehend von einem maximalen Wert entlang einer vorgegebenen Richtung abfällt und der kontinuierliche Abfall dabei einer Geraden folgt .

2. Datenträger, wie Wertpapier, Banknote, Ausweiskarte oder dergleichen, der in einem vorbestimmten Bereich seiner Oberfläche dauerhaft mit einer Prägung versehen ist, die aufgrund ihrer Abmessungen für das menschliche Auge ohne Hilfsmittel sichtbar ist, **dadurch gekennzeichnet, dass** zumindest ein Teil der Prägung die Form einer schiefen Ebene aufweist, die einen Steigungswinkel gegenüber der Datenträgeroberfläche von weniger als 10° und eine laterale Abmessung in Richtung der größten Steigung der Ebene von mehr als 1,5 mm aufweist.

3. Datenträger nach Anspruch 1 oder 2, **dadurch gekennzeichnet, dass** die Prägung mehrere schiefe Ebenen aufweist.

4. Datenträger nach Anspruch 3, **dadurch gekennzeichnet, dass** die schiefen Ebenen direkt aneinander grenzen und gegenläufig zueinander angeordnet sind.

5. Datenträger nach Anspruch 4, **dadurch gekennzeichnet, dass** die schiefen Ebenen nebeneinander angeordnet sind.

6. Datenträger nach wenigestens einem der Ansprüche 1 bis 5, **dadurch gekennzeichnet, dass** die Prägung aus wenigstens einer Randkontur und einer von dieser Randkontur umschlossenen Füllfläche besteht, wobei sowohl die Randkontur als auch die Füllfläche aus wenigstens einer schiefen Ebene bestehen, und dass wenigstens eine schiefe Ebene der Randkontur und eine schiefe Ebene der Füllfläche gegenläufig zueinander angeordnet sind.

7. Datenträger nach Anspruch 4, **dadurch gekennzeichnet, dass** die schiefen Ebenen überlappend zueinander angeordnet sind.

8. Datenträger nach wenigstens einem der Ansprüche 1 bis 7, **dadurch gekennzeichnet, dass** die Prägung eine Blindprägung ist.

9. Datenträger nach wenigstens einem der Ansprüche 1 bis 8, **dadurch gekennzeichnet, dass** die Prägung im Stichtiefdruckverfahren hergestellt ist.

10. Datenträger nach wenigtens einem der Ansprüche 1 bis 9, **dadurch gekennzeichnet, dass** die schiefen Ebenen eine maximale Prägehöhe von 250 µm aufweisen.

11. Datenträger nach wenigstens einem der Ansprüche 1 bis 10, **dadurch gekennzeichnet, dass** die schiefen Ebenen von weiteren Prägestrukturen überlagert werden.

12. Datenträger nach wenigstens einem der Ansprüche 1 bis 11, **dadurch gekennzeichnet, dass** die Prägung in Form von alphanumerischen Zeichen, Mustern oder bildlichen Darstellungen vorliegt.

13. Datenträger nach wenigstens einem der Ansprüche 1 bis 12, **dadurch gekennzeichnet, dass** der geprägte Bereich des Datenträgers mit wenigstens einer Schicht oder einer Schichtfolge versehen ist, deren visueller optischer Eindruck in Abhängigkeit vom Betrachtungswinkel variiert.

14. Datenträger nach Anspruch 13, **dadurch gekennzeichnet**, die Schicht oder Schichtfolge im Siebdruck- oder Transferverfahren aufgebracht ist.

15. Datenträger nach Anspruch 13 oder 14, **dadurch gekennzeichnet, dass** die Schicht oder Schichtfolge aus Interferenzschichten, Flüssigkristallschichten oder hochglänzenden Schichten besteht.

16. Datenträger nach Anspruch 15, **dadurch gekennzeichnet, dass** die hochglänzende Schicht eine Metallschicht ist.

17. Datenträger nach Anspruch 13 oder 14, **dadurch gekennzeichnet, dass** die Schicht oder Schichtfolge aus einer Druckfarbe besteht und optisch variable Pigmente, wie Interferenzschicht- oder Flüssigkristallpigmente oder metallische Pigmente, enthält.

18. Datenträger nach Anspruch 13 oder 14, **dadurch gekennzeichnet, dass** die Schicht oder Schichtfolge aus Beugungstrukturen, wie Hologrammen, Kinegramen, Beugungsgittern, bestehen.

19. Datenträger nach Anspruch 1 oder 2, **dadurch gekennzeichnet, dass** der Datenträger mit mehreren voneinander beabstandeten Prägungen versehen ist.

20. Datenträger nach Anspruch 19, **dadurch gekennzeichnet, dass** sich eine schiefe Ebene über mehrere, insbesondere benachbarte Prägungen hinweg fortsetzt.

## Claims

1. Data carrier such as a security, banknote, identity card or the like which is provided permanently in a predefined area of its surface with an embossing which, due to its dimensions, is visible to the human eye without aid, **characterised in that** at least part of the embossing has the form of an inclined plane, the embossing height or depth dropping with respect to the rest of the data carrier surface along a given direction starting from a maximum value, and the continuous drop following a straight line.

2. Data carrier such as a security, banknote, identity card or the like which is provided permanently in a predefined area of its surface with an embossing which, due to its dimensions, is visible to the human eye without aid, **characterised in that** at least part of the embossing has the form of an inclined plane having an angle of inclination with respect to the data carrier surface of less than 10° and a lateral dimension in the direction of the maximum rise in the plane of more than 1.5 mm.

3. Data carrier in accordance with Claim 1 or 2, **characterised in that** the embossing displays several inclined planes.

4. Data carrier in accordance with Claim 3, **characterised in that** the inclined planes directly adjoin one another and are aligned contrary to one another.

5. Data carrier in accordance with Claim 4, **characterised in that** the inclined planes are arranged next to one another.

6. Data carrier in accordance with at least one of Claims 1 to 5, **characterised in that** the embossing consists of at least one outline and a filled area enclosed by this outline, whereby both the outline and the filled area consist of at least one inclined plane, and that at least one inclined plane of the outline and one inclined plane of the filled area are aligned contrary to one another.

7. Data carrier in accordance with Claim 4, **characterised in that** the inclined planes are arranged overlapping one another.

8. Data carrier in accordance with at least one of Claims 1 to 7, **characterised in that** the embossing is a blind embossing.

9. Data carrier in accordance with at least one of Claims 1 to 8, **characterised in that** the embossing is produced using an intaglio printing process.

10. Data carrier in accordance with at least one of Claims 1 to 9, **characterised in that** the inclined planes display a maximum embossing height of 250 µm.

11. Data carrier in accordance with at least one of Claims 1 to 10, **characterised in that** the inclined planes are overlaid by further embossed structures.

12. Data carrier in accordance with at least one of Claims 1 to 11, **characterised in that** the embossing is in the form of alphanumeric characters, patterns or graphic representations.

13. Data carrier in accordance with at least one of Claims 1 to 12, **characterised in that** the embossed area of the data carrier is provided with at least one coating or series of coatings the visual optical impression of which varies depending on the viewing angle.

14. Data carrier in accordance with Claim 13, **characterised in that** the coating or series of coatings is applied using a screen-printing or transfer process

15. Data carrier in accordance with Claim 13 or 14, **characterised in that** the coating or series of coatings consists of interference coatings, liquid crystal coatings or highly reflective coatings.

16. Data carrier in accordance with Claim 15, **characterised in that** the highly-reflective coating is a metallic coating.

17. Data carrier in accordance with Claim 13 or 14, **characterised in that** the coating or series of coatings consists of a printing ink and contains optically variable pigments such as interference coating pigments or liquid crystal pigments or metallic pigments.

18. Data carrier in accordance with Claim 13 or 14, **characterised in that** the coating or series of coatings consists of diffractive structures such as holograms, cinegrams, diffraction screens.

19. Data carrier in accordance with Claim 1 or 2, **characterised in that** the data carrier features several embossings positioned at intervals from one another.

20. Data carrier in accordance with Claim 19, **characterised in that** one inclined plane continues over several embossings, especially adjoining ones.

## Revendications

1. Support de données, tel que papier valeur, billet de banque, carte d'identité ou similaires, qui est muni dans une zone prédéterminée de sa surface et de façon durable d'une empreinte qui, du fait de ses dimensions, est visible par l'oeil humain sans moyens d'assistance, **caractérisé en ce qu'**au moins une partie de l'empreinte présente la forme d'un plan incliné, et **en ce que** la hauteur ou la profondeur de l'empreinte, rapportée à la surface restante de supports de données, en partant d'une valeur maximale, diminue le long d'une direction prédéterminée, et **en ce que** la diminution continue, suit ainsi une droite.

2. Support de données, tel que papier valeur, billet de banque, carte d'identité ou similaires, qui est muni dans une zone prédéterminée de sa surface et de façon durable d'une empreinte qui, du fait de ses dimensions est visible par l'oeil humain sans moyens d'assistance, **caractérisé en ce qu'**au moins une partie de l'empreinte présente la forme d'un plan incliné, qui par rapport à la surface de support de données présente un angle d'inclinaison inférieur à 10°C et une dimension latérale dans la direction de la plus grande pente du plan supérieure à 1,5 mm.

3. Support de données selon la revendication 1 ou 2, **caractérisé en ce que** l'empreinte présente plusieurs plans inclinés.

4. Support de données selon la revendication 3, **caractérisé en ce que** les plans inclinés sont délimités directement les uns par rapport aux autres et sont disposés en opposition les uns par rapport aux autres.

5. Support de données selon la revendication 4, **caractérisé en ce que** les plans inclinés sont disposés les uns à côté des autres.

6. Support de données selon au moins l'une des revendications 1 à 5, **caractérisé en ce que** l'empreinte se compose d'au moins un contour de bordures et d'une surface pleine entourée de ce contour de bordures, **en ce que** aussi bien le contour de bordures qui également la surface pleine se compose d'un plan incliné, et **en ce qu'**au moins un plan incliné du contour de bordures et un plan incliné de la surface pleine sont disposés en opposition l'un par rapport à l'autre.

7. Support de données selon la revendication 4, **caractérisé en ce que** les plans inclinés sont disposés en se recouvrant les uns par rapport aux autres.

8. Support de données selon au moins l'une des revendications 1 à 7, **caractérisé en ce que** l'empreinte est un gaufrage à froid.

9. Support de données selon au moins l'une des revendications 1 à 8, **caractérisé en ce que** l'empreinte est fabriquée selon le procédé en taille douce.

10. Support de données selon au moins l'une des revendications 1 à 10, **caractérisé en ce que** les plans inclinés présentent une hauteur d'empreinte maximale de 250 µm.

11. Support de données selon au moins l'une des revendications 1 à 10, **caractérisé en ce que** les plans inclinés sont recouverts d'autres structures d'empreintes.

12. Support de données selon au moins une des revendications 1 à 11, **caractérisé en ce que** l'empreinte apparaît sous la forme de caractères alphanumériques, de modèles ou de représentations graphiques.

13. Support de données selon au moins l'une des revendications 1 à 12, **caractérisé en ce que** la zone du support de données soumise à l'empreinte est muni d'au moins une couche ou une succession de couches, dont l'impression optique visuelle varie en fonction de l'angle de vision.

14. Support de données selon la revendication 13, **caractérisé en ce que** la couche ou la succession de couches est appliquée par un procédé d'impression sérigraphique ou de transfert.

15. Support de données selon la revendication 13 ou 14, **caractérisé en ce que** la couche ou la succession de couches se compose de couches d'interférence, de couches de cristaux liquides ou de couches à brillance élevée.

16. Support de données selon la revendication 15, **caractérisé en ce que** la couche à brillance élevée est une couche métallique.

17. Support de données selon la revendication 13 ou 14, **caractérisé en ce que** la couche ou la succession de couches se compose d'une encre d'imprimerie et contient des pigments optiquement variables, tels que des pigments de couche d'interférence ou de cristaux liquides ou des pigments métalliques.

18. Support de données selon la revendication 13 ou 14, **caractérisé en ce que** la couche ou la succession de couches se composent de structures de diffraction, telles que des hologrammes, des cinégrammes, des réseaux de diffraction.

19. Support de données selon la revendication 1 ou 2, **caractérisé en ce que** le support de données est muni de plusieurs empreintes écartées les unes des autres.

20. Support de données selon la revendication 19, **caractérisé en ce qu'**un plan incliné se développe sur plusieurs empreintes en particulier des empreintes voisines.
